# EUROPÄISCHE PATENTSCHRIFT

(11) **EP 1 658 231 B1**
(45) Veröffentlichungstag und Bekanntmachung des Hinweises auf die Patenterteilung: **10.01.2007**
(21) Anmeldenummer: 04764294.7
(22) Anmeldetag: 19.08.2004
(51) Int. Cl.: B65H 51/22, D03D 47/34

(54) **MESSLIEFERGERÄT**
MEASURING FEEDER UNIT
APPAREIL D'ALIMENTATION MESUREUR

(30) Priorität: 29.08.2003 DE 10340008
(43) Veröffentlichungstag der Anmeldung: 24.05.2006
(73) Patentinhaber: IRO AB, 523 22 Ulricehamn (SE)
(72) Erfinder: HALVARSSON, Björn, S-523 30 Ulricehamn (SE); MAGNUSSON, Patrik, S-506 38 Boras (SE); SVANSTRÖM, Anders, S-523 33 Ulricehamn (SE)
(74) Vertreter: Grünecker, Kinkeldey, Stockmair & Schwanhäusser Anwaltssozietät
(86) Internationale Anmeldenummer: PCT/EP2004/009310
(87) Internationale Veröffentlichungsnummer: WO 2005/028351

(56) Entgegenhaltungen:
- EP-A- 0 286 590
- EP-A- 0 447 661
- WO-A-02/33157
- WO-A-93/04225
- WO-A-98/37265
- US-A- 4 372 498
- US-A- 4 498 639
- US-A- 4 781 225

## Beschreibung

Die Erfindung betrifft ein Messliefergerät gemäß Oberbegriff des Patentanspruchs 1.

Bei einem bekannten Messliefergerät (WO 98/37265) ist dem Speicherkörper in Wickelrichtung vor dem Stoppelement ein zwischen einer Bremsstellung und einer Passivstellung verstellbarer Bremsschuh zugeordnet, dessen Aufgabe darin besteht, den Fadenabschnitt zwischen der abzugsseitig letzten Windung und dem in die Stoppstellung bewegten Stoppelement vorübergehend zu stabilisieren. Der Bremsschuh wird in Abhängigkeit von der Verstellung des Stoppelementes in die Bremsstellung und wieder zurück bewegt.

Der Erfindung liegt die Aufgabe zugrunde, ein Messliefergerät der eingangs genannten Art zu schaffen, das sich während des und nach dem Fadenabzug durch eine verbesserte Fadenkontrolle auszeichnet. Teil der Aufgabe ist es, die Fadenkontrolle bei einem Messliefergerät zu verbessern, das mit einem sehr kleindurchmessrigen Stabkäfig aus der Aufwickelaktion mehrere Windungen zum Abzug vom Stabkäfig vollständig freisetzt, indem Windungen im Wesentlichen axial vom Stabkäfig abgeschoben werden, dann ohne innere mechanische Abstützung frei im Raum verharren, und vor dem Kollabieren durch den Eintragvorgang aufgezehrt werden.

Die gestellte Aufgabe wird mit den Merkmalen des Anspruchs 1 gelöst.

Das sich in einer permanenten Bremsstellung bezüglich des Stabs befindliche Bremselement nimmt überraschend beim Vorwärtsschieben der Windungen auf den Stäben und/oder während des Abzugs keinen negativen Einfluss auf die Fadengeometrie oder die Eintraggeschwindigkeit, obwohl jede Fadenwindung oder mehrere gleichzeitig vorübergehend dem bremsenden Widerstand zwischen der Fadentragfläche und der Bremsfläche ausgesetzt wird. Die Fadenwindungen werden beim Durchgang durch die Bremszone ggfs. eng aneinander platziert, gegebenenfalls sogar in innigen Kontakt gebracht, ohne die wohlgeordnete Konfiguration auf dem Stabkäfig zu verlieren. Dies ist vermutlich auf gleichförmige permanente Einwirkung zurückzuführen. Dazu kommt der wünschenswerte Effekt, dass nach Beendigung eines Eintragvorgangs durch das Stoppelement und der damit verbundenen, starken Verzögerung des Fadens, die zu einem momentanen Spannungsanstieg führt, der die Tendenz hat, sich bis in die Windungen auf dem Stabkörper zurück auszuwirken und diese in Unordnung zu bringen oder sogar einen Fadenbruch zu bewirken, das Bremselement zumindest einen großen Teil des Fadens auf den Stäben so kontrolliert, dass die Windungen ihre ordentliche Konfiguration beibehalten und der Spannungsanstieg über Reibungskräfte weitgehend aufgezehrt wird. Das Bremselement kann die Fadentragfläche kontaktieren oder sogar an sie elastisch nachgiebig angedrückt werden, oder mit einem vorbestimmten Abstand zur Fadentragfläche positioniert sein, der kleiner ist als die Stärke der Windung des Fadens. Dadurch erfährt jede Windung eine vorbestimmte Bremswirkung. Diese kombinierten Effekte sind von besonderem Vorteil bei einem Messliefergerät mit einem sehr kleindurchmessrigen Speicherkörper und einem Arbeitsprinzip, bei dem für jeden Eintragvorgang mehrere Windungen von den Stäben axial in einer rohrförmigen Konfiguration freigesetzt werden. Die Wirkung der Bremselemente ist hier deshalb vorteilhaft, weil wegen des kleinen Speicherkörperdurchmessers für jeden Eintragvorgang relativ viele Windungen mit hoher axialer Geschwindigkeit unter den Bremselementen hindurch bewegt werden und es für die mit der rohrförmigen Konfiguration freigesetzten Windungen wichtig ist, dass diese in der Rückkonfiguration stabil und ordentlich für den Eintragvorgang bereitgehalten bleiben. Beim Eintrag wird der Faden dann, da eine innere mechanische Abstützung der freigesetzten Windungen fehlt, aus der in Abzugsrichtung vordersten Windung gleich nach innen zur Achse des Windungsrohres gezogen, so dass eine unerwünschte Ballonbildung weitgehend unterbleibt, die die Eintraggeschwindigkeit unkontrolliert verzögern würde.

Zweckmäßig sind mindestens zwei Bremselemente symmetrisch angeordnet. Dadurch können sich die Windungen nicht schräg orientieren.

Zweckmäßig ist das Bremselement im Wesentlichen radial zur Stabkäfigachse federnd nachgiebig ausgebildet oder angeordnet. Dadurch entsteht eine wohl dosierte Bremswirkung, bei der das Bremselement nachgeben kann. Dies ist auch wichtig, wenn beispielsweise eine Verdickung des Fadens passieren muss. Die federnde Nachgiebigkeit des Bremselementes sorgt auch für eine unmittelbare Rückstellung des Bremselementes in die vorbestimmte permanente Bremsstellung, so dass alle durchgehenden Windungen im Wesentlichen der gleichen Bremswirkung ausgesetzt werden.

Günstig bildet das Bremselement mit der Fadentragfläche einen sich verjüngenden Einlaufspalt und einen sich erweiternden Auslaufspalt, zwischen denen eine Bremszone vorliegt, entlang der die Fadentragfläche und die Bremsfläche in Abzugsrichtung zumindest weitgehend parallel zueinander sind. Durch diese Ausbildung nimmt die Bremswirkung allmählich bis zu einem Maximum zu, bleibt dann z-B. vorübergehend bei dem Maximum, und nimmt dann wieder allmählich ab. Diese Kinematik ist für eine saubere Fadenkontrolle wichtig. Tritt während der Bremsphase mit der maximalen Bremskraft von der Abzugsseite her ein Spannungsanstieg auf, dann wird dieser durch die Bremswirkung zumindest weitgehend aufgezehrt, ohne die in Abzugsrichtung davor liegenden Windungen in Unordnung zu bringen oder einen Fadenbruch hervorzurufen.

Bei einer zweckmäßigen Ausführungsform ist das Bremselement bei einem beim Abzugsende liegenden Endabschnitt der Fadentragfläche angeordnet, so dass die Windungen erst unmittelbar vor dem Abzugsende des Stabkäfigs aneinander geführt und dabei kontrolliert gebremst werden.

Bei einer wichtigen Ausführungsform nimmt die in Umfangsrichtung gesehene Breite der Fadentragfläche bzw. der Bremszone in Abzugsrichtung ab, wodurch auch der Bremseffekt abnimmt, obwohl die spezifische Flächenpressung steigt. Die Bremszone kann theoretisch linienförmig sein. Um den Faden so schonend wie möglich zu behandeln ist es zweckmäßig, sie jedoch in Umfangsrichtung mit einer endlichen Breite auszubilden.

Bei einer zweckmäßigen Ausführungsform ist das Bremselement eine Kufe, die in einer außenliegenden stationären Führung im Wesentlichen radial zur Stabkäfigachse beweglich geführt und durch eine Feder in Richtung zum Stab beaufschlagt ist. Die Reibeigenschaften der Bremsfläche und die Federkraft führen zu einer vorbestimmten, wohldosierten Bremswirkung.

Zweckmäßig wird der Ausfahrhub der Kufe aus der Führung durch einen Anschlag begrenzt, so dass die permanente Bremsstellung eine Bremsstellung ist, in der die Bremsfläche entweder nur mit einem vorbestimmten Kontaktdruck an der Fadentragfläche anliegt oder einen vorbestimmten Abstand einhält.

Die Federkraft, mit der die Bremsfläche wirkt, ist zweckmäßigerweise einstellbar, um eine Anpassung an unterschiedliche Fadenqualitäten vornehmen zu können.

Bei einer zweckmäßigen Ausführungsform sind bei mehr als zwei bis maximal bei allen Stäben Bremselemente in einer permanenten Bremsstellung vorgesehen. Eine besonders symmetrische Verteilung der Bremswirkungen ergibt sich mit vier um jeweils annähernd 90° zueinander versetzten Bremselementen.

Damit der Spannungsanstieg nach Beendigung eines Eintragvorgangs zumindest weitgehend und zuverlässig aufgezehrt wird und sich nicht zurück in die Windungen auf dem Stabkäfig fortpflanzt, wird in einem ausgewählten Stab eine Eingriffsöffnung für das Stoppelement vorgesehen, und ist in Wickelrichtung vor der Eingriffsöffnung für denselben Stab oder für einen in Wickelrichtung vorhergehenden Stab ein Bremselement in der permanenten Bremsstellung vorgesehen. Dadurch tritt der erste Bremseffekt in optimal kurzem Abstand vom Stoppelement am Faden auf, wenn das Stoppelement den Fadenabzug beendet.

Bei einer alternativen Ausführungsform ist jedes Bremselement eine Federzunge, die in Abzugsrichtung vor und/oder hinter der Bremszone stationär gehalten ist. Eine Federzunge benötigt wenig Einbauraum und ist in der Lage, eine sehr exakt vorherbestimmbare Bremswirkung zu erzeugen.

Bei einer weiteren Ausführungsform sind die Bremselemente in einem den Stabkäfig umfassenden Ringkörper angeordnet, der sozusagen eine gemeinsame Führung und Abstützung für alle Bremselemente definiert.

Bei einer weiteren, zweckmäßigen Ausführungsform ist jedem Stab ein Bremselement zugeordnet, und sind zumindest für einige Bremselemente Passiviervorrichtungen vorgesehen. So lässt sich, beispielsweise zur Anpassung an unterschiedliche Fadenqualitäten, die Anzahl der tatsächlich aktiven und permanent bremsenden Bremselemente nach Bedarf wählen. Die in der Passivstellung gehaltenen Bremselemente üben keinerlei bremsenden Einfluss auf.

Da bei einem Messliefergerät mit nur einer Stoppvorrichtung der wirksame Durchmesser des Stabkäfigs, wie an sich bekannt, veränderbar ist, um eine Anpassung an die jeweilige Webbreite vornehmen zu können, sollten auch die Bremselemente oder deren Führungen radial verstellbar angeordnet sein, um nach einer Durchmesseränderung des Stabkäfigs wieder die gewünschten Bremswirkungen einstellen zu können.

Eine besonders zweckmäßige Ausführungsform zeichnet sich dadurch aus, dass der Stabkäfig einen Außendurchmesser zwischen etwa 20 bis 60 mm aufweist, dass entlang eines ausgewählten Stabes ein in Abzugsrichtung ausschließlich durch die Fadenwindungen bis in eine definierte Stoppstellung transportierbares Stoppelement vorgesehen ist, und dass zumindest bei zwei um je in etwa 90° gegenüber dem ausgewählten Stab in Umfangsrichtung versetzten Stäben je ein Bremselement in einer permanenten Bremsstellung vorgesehen ist. Damit zumindest das letzte in Wickelrichtung vor dem Stoppelement angeordnete Bremselement beim Spannungsanstieg nach Beendigung des Eintragvorgangs die Energie wie gewünscht aufzehrt und die Fadenwindungen kontrolliert festhält, sollte die Fadenbremszone bei diesem Bremselement in Umfangsrichtung zumindest in etwa auf die definierte Stoppstellung ausgerichtet sein. Zweckmäßig ist der ausgewählte Stab einer der untersten Stäbe des mit im Wesentlichen horizontaler Stabkäfigachse positionierten Stabkäfig, und liegen die zumindest zwei diametral gegenüberliegenden Bremselemente in etwa in der gleichen Horizontalebene.

Anhand der Zeichnung werden Ausführungsformen des Erfindungsgegenstandes erläutert. Es zeigen:
- Fig. 1: eine schematische Schemaansicht eines Messliefergeräts mit in permanenten Bremsstellungen angeordneten Bremselementen,
- Fig. 2: eine Draufsicht zu Fig. 1, in vergrößertem Maßstab, teilweise in einem Radialschnitt,
- Fig. 3: eine schematische Vorder Teilansicht zu Fig. 1 und 2,
- Fig. 4: die in Fig. 3 gezeigten Details in einer um 90° zur Seite geklappten Seitenansicht, und
- Fig. 5: eine Seitenansicht einer weiteren Ausführungsform.

Obwohl in den Fig. 1 bis 4 Ausführungsdetails eines speziellen Messliefergeräts M gezeigt sind, sind mindestens zwei permanent in Bremsstellungen platzierte Bremselemente P, auch bei anderen Messliefergeräten zweckmäßig, die einen stationären Speicherkörper zum Zwischenspeichern von Windungen eines Fadens Y aufweisen.

Solche Messliefergeräte werden im Regelfall an Düsenwebmaschinen, insbesondere Luftdüsenwebmaschinen, zum Zwischenspeichern des Schussfadenmaterials und zum Bemessen der Schussfadenlänge pro Eintragvorgang verwendet, und weisen zur Bemessung wenigstens eine Stoppvorrichtung mit einem bewegungsantreibbaren Stoppelement A auf.

Das in den Fig. 1 bis 4 gezeigte Messliefergerät M unterscheidet sich von anderen, bekannten Messliefergeräten unter anderem durch einen extrem kleindurchmessrigen, als Stabkäfig K ausgebildeten Speicherkörper (Durchmesser beispielsweise zwischen 20 und 60 mm, vorzugsweise zwischen etwa 30 und 45 mm), ein ausschließlich durch die Windungen des Fadens Y in eine definierte Stoppstellung Q bewegbares Stoppelement A zum Beenden des jeweiligen Eintragvorgangs, und eine gesteuerte Fadenklemme C zum Einleiten des jeweiligen Eintragvorganges. Ferner ist ggfs. am Stabkäfig K in Fig. 1 ein axialer, sich zweckmäßig verjüngender Führungsdom B vorgesehen. Dieses Messliefergerät M arbeitet nach einem speziellen Funktionsprinzip, bei dem vor einem Eintragvorgang aus der Wickelbewegung eines Aufwickelelementes W relativ zum stationären Stabkäfig K mehrere Windungen in rohrförmiger, eng aneinanderliegender Konfiguration von dem Speicherkörper freigesetzt und dann beim Abzug ohne innere mechanische Abstützung aus der rohrförmigen Konfiguration nach innen zur Rohrachse und dann in die Webmaschine abgezogen werden. Dieses Funktionsprinzip führt zur Vermeidung eines Balloneffektes und erlaubt deshalb hohe Eintraggeschwindigkeiten ohne Verzögerung (WO 02/33157).

Das Messliefergerät M in den Fig. 1 und 2 weist den stationär angeordneten Stabkäfig K aus in Umfangsrichtung beabstandeten, im Wesentlichen axial verlaufenden, hier beispielsweise frei endenden Stäben S, S' auf. Der Stabkäfig K ist beispielsweise auf einer Antriebswelle des Aufwickelelements W drehbar gelagert und wird durch Magneten, wie an sich bekannt, am Mitdrehen gehindert. Das Aufwickelelement W rotiert beispielsweise in der Wickelrichtung 1.

Mit einem in Fig. 1 untenliegenden, ausgewählten Stab S' (Fig. 3 und 4) arbeitet eine nicht näher dargestellte Stoppvorrichtung mit einem ein- und ausrückbaren Stoppelement A zusammen. Beiderseits des Stabkäfigs K sind stationäre Führungen F angebracht, deren jede mindestens ein Bremselement P aufweist, das in einer permanenten Bremsstellung bei einem Stab S gehalten wird, in der gezeigten Ausführungsform zwei Bremselemente P bei zwei sich in Bezug auf die Stabkäfigachse X in etwa diametral gegenüberliegenden Stäben S. Es könnten auch mehr als zwei, zweckmäßigerweise regelmäßig in Umfangsrichtung verteilte Bremselemente P vorgesehen sein, gegebenenfalls so viele Bremselemente P, wie Stäbe S, S' vorhanden sind. Eine gute Fadenkontrolle wird jedoch auch mit nur einem Bremselement P erzielt.

Die Fadenklemme C wird zwischen einer Klemmstellung und einer Freigabestellung gesteuert, derart, dass in der Freigabestellung der abgezogene Faden unbehindert abläuft, in der Klemmstellung hingegen festgelegt wird. Das eingerückte Stoppelement A beendet einen Eintragvorgang, in dem es einen weiteren Abzug des Fadens verhindert. Die Fadenklemme C beginnt einen Eintragvorgang, indem sie den festgehaltenen Faden Y freigibt.

In Fig. 2 ist zu sehen, dass jeder Stab S an seiner von der Stabkäfigachse X abgewandten Oberseite eine im Wesentlichen axial verlaufende Fadentragfläche 4 definiert, die an einem Abzugsende 5 endet und am Beginn einen schrägen Anstieg besitzt. Die Fadentragflächen 4 können parallel zur Stabkäfigachse X verlaufen, oder in Abzugsrichtung D geringfügig abfallen. Zur Anpassung an unterschiedliche Webbreiten sind die Stäbe S zweckmäßigerweise in Richtung eines Doppelpfeils 13 radial verstellbar, um die von den Fadentragflächen 4 definierte Umfangslänge zu variieren.

Die beiden in Fig. 1 in ihren räumlichen Lagen angedeuteten Bremselemente P sind in permanenten Bremsstellungen relativ zu den ihnen zugeordneten Stäben S angeordnet. Jedes Bremselement P in Fig. 2 ist eine Kufe 2, die in der Führung F im Wesentlichen radial zur Stabkäfigachse X verschiebbar geführt und durch eine Feder 8 in Richtung zur Fadentragfläche 4 beaufschlagt ist. Die Kufe 2 definiert eine Bremsfläche 3, deren geometrische Form im Querschnitt in Fig. 2 so gewählt ist, dass zwischen der Bremsfläche 3 und der Fadentragfläche 4 ein sich in Abzugsrichtung D allmählich verjüngender Einlaufspalt 6, daran anschließend eine Bremszone Z, und hinter der Bremszone Z ein sich allmählich erweiternder Auslaufspalt 7 definiert wird. Die Bremsfläche 3 wirkt nur mit dem nahe beim Abzugsende 5 liegenden Endabschnitt der Fadentragfläche 4 zusammen, zweckmäßig mit einem Fadentragflächen-Endabschnitt 4', der ggfs. stärker in Richtung zur Stabkäfigachse 5 abfällt, als die restliche, näher beim Aufwickelorgan W liegende Fadentragfläche 4.

Die Feder 8, die das Bremselement 2 beaufschlagt, wird zweckmäßig durch ein Federwiderlager 9 vorgespannt, das in Richtung eines Pfeiles 10 verstellbar ist, um die Federbelastung des Bremselementes variieren zu können.

Ferner kann (Fig. 2) ein Anschlag 11 vorgesehen sein, der zur Begrenzung des Ausfahrhubes des Bremselementes P aus der Führung F dient und dessen Position bei 12 eingestellt werden kann.

Die Bremsfläche 3 wird in der permanenten Bremsstellung des Bremselementes P in einem Abstand von der Fadentragfläche 4 bzw. 4' gehalten, der zwischen Null und weniger als die Stärke des jeweils verarbeiteten Fadens beträgt. D.h., die Bremsfläche 3 kann die Fadentragfläche 4 bzw. 4' direkt kontaktieren, sogar mit Vorspannung angedrückt sein, oder unter Vorspannung mit einem geringfügigen Zwischenabstand von der Fadentragfläche 4 bzw. 4' stehen, der kleiner ist als die Stärke des Fadens, so dass bei Durchgang einer mittels des Aufwickelorgans W auf den Fadentragflächen 4 bzw. 4' gebildeten Windung des Fadens Y (Fig. 3 und 4) diese Windung einer Bremswirkung unterworfen wird.

Die Fadentragflächen 4 bzw. 4' verlaufen im Wesentlichen axial und haben entweder eine endliche Weite in Umfangsrichtung, oder sind fast linienförmig, oder verjüngen sich in Abzugsrichtung D. Die Bremsfläche 3 hat in Umfangsrichtung gesehen, eine der Fadentragfläche 4 bzw. 4' weitgehend entsprechende Breite oder ist breiter oder schmaler als diese. Die Bremsfläche 3 in Fig. 2 ist beispielsweise konvex gekrümmt, wobei, zweckmäßigerweise, zumindest in der Bremszone Z die Fadentragfläche 4' und die Bremsfläche 3 zueinander weitestgehend parallel verlaufen. Die Bremsfläche 3 kann außerhalb der Bremszone und in Umfangsrichtung gesehen, nach außen zurückweichen, wie in Fig. 3 angedeutet.

### Funktion:

Auf dem Stabkäfig K liegen aufeinanderfolgende Windungen des Fadens Y. Das Stoppelement A ist ausgerückt. Die Fadenklemme C ist in der Klemmstellung C und hält den von den Windungen zur nicht gezeigten Eintragvorrichtung der Webmaschine verlaufenden Faden fest. Das Stoppelement ist in durch einen nicht gezeigten Antrieb ausgerücktem Zustand außerhalb der Windungen und durch einen Antrieb in Richtung zurück zum Aufinrickelelement W bewegt und steht in einer Bereitschaftsstellung zum neuerlichen Einrücken. Das Aufwickelelement W rotiert in Wickelrichtung 1 und bildet fortlaufend neue Windungen auf dem Stabkäfig K. Abhängig von der Anzahl der pro Eintragvorgang freizugebenden Windungen wird das Stoppelement bei rotierendem Aufwickelelement W vor eine im Entstehen begriffene Windung z.B. in einen ausgewählten Stab S' eingerückt und in der Folge durch die Windungen in Abzugsrichtung D bis in die vorbestimmte Stoppstellung Q, Fig. 4, transportiert. Beim Wickelvorgang werden fortwährend Windungen über die Abzugsenden 5 der Stäbe S in Abzugsrichtung freigesetzt, die eine rohrförmige Konfiguration einnehmen und sozusagen frei im Raum verharren. Der Führungsdom B hat einen wesentlich kleineren Durchmesser als den Außendurchmesser, der durch die Stäbe S, S' definiert ist. Die Fadenklemme C wird in die Freigabestellung verstellt, so dass die nicht gezeigte Eintragvorrichtung der Webmaschine den Faden aus den freigesetzten Windungen abzieht, wobei, da keine innere mechanische Abstützung der freigesetzten Windungen vorhanden ist, der abgezogene Faden aus der abzugsseitig ersten Windung direkt nach innen im Wesentlichen zur Verlängerung der Stabkäfigachse X läuft und dabei gegebenenfalls vom Führungsdom B abgestützt wird, so dass sich keine Schlaufen bilden. Sobald das Stoppelement A in der definierten Stoppstellung Q angelangt ist, ist der Eintragvorgang beendet, da der Faden am Stoppelement A abgefangen und festgelegt wird. In der Folge wird die Fadenklemme C wieder in die Klemmstellung gestellt, um den Faden festzuhalten, während das Stoppelement A ausgerückt und wieder zurück in Richtung zum Aufwickelelement W bewegt wird. Danach werden erneut Windungen freigesetzt.

Die in den permanenten Bremsstellungen platzierten Bremselemente P, die z.B. bezüglich der Stabkäfigachse X am Umfang symmetrisch angeordnet sind, beaufschlagen jede Windung des Fadens Y (Fig. 3 und 4) mit einer Bremswirkung, während die Windung passiert. Die Bremszonen Z sind in Umfangsrichtung zumindest im Wesentlichen mit der definierten Stoppstellung Q des Stoppelementes A ausgerichtet, so dass der beim Beenden eines Eintragvorganges auftretende Streckschlag, der zu einem Spannungsanstieg führt, sich nicht nennenswert zurück in die Windungen auf dem Stabkäfig K fortpflanzen kann, sondern in den Bremszonen weitestgehend aufgezehrt wird und die Windungen nicht aus ihrer geordneten Wicklung bringt. Für dieses Abdämpfen des Streckschlags ist besonders das erste Bremselement P verantwortlich, das in Wickelrichtung 1 (entsprechend der Abwickelrichtung beim Abzug) vor dem Stoppelement A platziert ist.

Dies sei im Detail nochmals anhand der Fig. 3 und 4 erläutert. Fig. 3 zeigt den ausgewählten Stab S', der mit dem Stoppelement A zusammenarbeitet, und z.B. in Fig. 1 der unterste Stab ist. Der Stab S' weist die Fadentragfläche 4 bzw. 4' auf, und eine Eingriffsöffnung 15 für das Stoppelement A, das in der Eingriffsöffnung 15 im Wesentlichen in Abzugsrichtung D geführt wird, bis es am Ende der Eingriffsöffnung 15 die definierte Stoppstellung Q erreicht. Die Fadentragfläche 4 bzw. 4' ist beispielsweise konvex gerundet mit einem Krümmungsradius, dessen Krümmungszentrum die Stabkörperachse X ist. Alternativ könnten die Fadentragflächen 4, 4' auch eben sein. Der eine in Fig. 3 gezeigte in Wickelrichtung 1 gegenüber dem ausgewählten Stab S' um ca. 90° versetzte Stab S besitzt ebenfalls die Fadentragfläche 4', die beiderseits von abfallenden Flanken 14 begrenzt und beispielsweise mit einem Radius zur Stabkäfigachse X gekrümmt ist (im Querschnitt in Fig. 3). Die Bremsfläche 3 des Bremselementes P, das durch die Feder 8 beaufschlagt sein kann, kann eben oder konvex gerundet sein und wird beiderseits der Bremszone von zurückweichenden Flanken begrenzt. In der Bremszone Z wird die Windung des Fadens Y bremsend eingeklemmt. Die Windung ist in Folge der Aufwickeloperation durch den Einlaufspalt 6 bis in die Bremszone Z gelangt, und verlässt die Bremszone Z dann in Abzugsrichtung durch den Auslaufspalt 7. Die Bremszone Z ist, wie erwähnt, in Umfangsrichtung in etwa auf die vorbestimmte Stoppstellung Q des Stoppelementes A ausgerichtet, so dass der Spannungsanstieg, der im Faden Y durch das Anhalten am Stoppelement A entsteht, in der Bremszone Z gedämpft wird.

Ist das Stoppelement A wieder ausgerückt, dann wird der Faden Y aus den freigesetzten Windungen kontinuierlich von der nicht gezeigten Eintragvorrichtung der Webmaschine abgezogen, wobei die durch die Wickeloperation weiterhin geformten Windungen nacheinander durch die Bremszonen Z der Bremselemente P passieren und dabei vorübergehend aneinander angelegt werden. Dieser Anlagezustand zwischen den Fadenwindungen hält auch in der rohrförmigen Konfiguration der über die Abzugsenden 5 zum Abzug freigesetzten Windungen an, was die Formstabilität der rohrförmigen Konfiguration der freigesetzten Windungen verbessert.

Es können auch mehr als zwei Bremselemente P in permanenten Bremsstellungen vorgesehen sein, gegebenenfalls bei allen Stäben S, und gegebenenfalls sogar auch beim Stab S'. Sofern auch beim Stab S' ein Bremselement P vorgesehen sein sollte, so sollte sich dieses in Wickelrichtung vor dem Stoppelement A befinden.

Gegebenenfalls sind alle Bremselemente in einem ringförmigen, als gemeinsames Führungselement dienenden Körper angeordnet. Hierbei ist es möglich, Passiviervorrichtungen vorzusehen, mit denen wahlweise ein oder mehrere Bremselemente aus der permanenten Bremsstellung in eine Passivstellung bringbar und haltbar sind, in der sie keinen Einfluss auf die Windungen des Fadens Y nehmen.

Fig. 5 verdeutlicht eine einfache Ausführungsform, bei der das Bremselement P eine Federzunge 16 (beispielsweise eine Blattfeder) ist, die in einer stationären Führung bei 17 eingespannt ist und die Fadentragfläche 4 kontaktiert, um in der Nähe des Abzugsendes 5 die Bremszone Z durch ihre Bremsfläche 3 zu definieren. Die Federzunge 16 muss nicht notwendigerweise in Kontakt mit der Fadentragfläche 4 stehen, sondern könnte auch mit einem geringfügigen Abstand oberhalb derselben positioniert sein, der jedoch kleiner ist als die Stärke des Fadens Y. Die Federzunge 16 könnte am anderen Ende oder an beiden Enden abgestützt sein, sofern sichergestellt ist, dass die Bremsfläche 3 federnd nachgeben kann. Es könnte die Federzunge 16 alternativ auch im Wesentlichen in Umfangsrichtung weisen, um die gleiche oder eine ähnlich Funktion zu haben.

Andere Formen von in permanenten Bremsstellungen vorgesehenen Bremselementen sind ebenfalls möglich.

Bei der gezeigten Ausführungsform verläuft die Fadentragfläche 4 im Wesentlichen parallel zur Stabkäfigachse X und ist nur der zum Abzugsende 5 führende Endabschnitt 4' der Fadentragfläche leicht abwärts geneigt oder abwärts gerundet. Es wäre möglich, die Fadentragfläche 4 durchgehend parallel zur Stabkäfigachse X zu orientieren, oder mit einer gleichmäßigen Neigung in Abzugsrichtung abfallen zu lassen (Konusförderprinzip). Ferner ist es möglich, den Stabkäfig mit einer Vorschubeinrichtung auszustatten, die die vom Aufwickelelement W gebildeten Windungen in Abzugsrichtung vorwärts transportiert und gegebenenfalls zwischen den Windungen im Anfangsbereich des Stabkäfigs Zwischenabstände einstellt. Diese Zwischenabstände können ggfs. wegen des Bremseffekts sogar in der Bremszone Z wieder verschwinden.

Das Bremselement P kann eine metallische Bremsfläche 3 aufweisen, oder eine mit einer speziellen Beschichtung versehene Bremsfläche 3, z.B. mit einer keramischen Beschichtung, um die Verschleißfestigkeit zu erhöhen und einen gleichbleibenden Reibungskoeffizienten sicherzustellen. Die Form der Stäbe und der Bremselemente ist im übrigen frei wählbar, solange sichergestellt ist, dass eine Bremszone Z gebildet wird, in der jede Windung des Fadens Y einer Bremswirkung unterworfen wird. Die Windungen können einzeln oder zu mehreren der Bremswirkung unterworfen werden.

Die mindestens zwei in permanenten Bremsstellungen angeordneten Bremselemente P können auch bei herkömmlichen Messliefergeräten verwendet werden, die eine Stoppvorrichtung mit ausschließlich radial ein- und ausrückbarem Stoppelement aufweisen, das sowohl für den Beginn als auch das Ende jedes Eintragvorgangs alleine verantwortlich ist. Hierbei werden keine Windungen vor dem Abzug freigesetzt, sondern beim Eintragvorgang nur vom Stabkäfig abgezogen.

## Patentansprüche

1. Messliefergerät (M), insbesondere für eine Düsenwebmaschine, mit
einem stationären, als zumindest annähernd runder Stabkäfig (K) mit im Wesentlichen axialen, in Umfangsrichtung beabstandeten Stäben (S, S') ausgebildeten Speicherkörper,
wenigstens einer dem Stabkäfig (K) außen zugeordneten Stoppvorrichtung mit einem ein- und ausrückbaren Stoppelement (A), und
einem relativ zum Stabkäfig (K) drehbaren Aufwickelelement (W),
wobei jeder Stab (S, S') eine Außenoberfläche aufweist, die eine im Wesentlichen axiale Fadentragfläche (4, 4') für aufeinanderfolgende Windungen eines Fadens (Y) definiert, die sich bis zu einem Fadenabzugsende (5) des Stabes (S) erstreckt,
**dadurch gekennzeichnet, dass**
bei zumindest einem Stab (S, S') ein mit einer Bremsfläche (3) von außen zur Fadentragfläche (4, 4') weisendes Bremselement (P) in einer permanenten Bremsstellung vorgesehen ist, und dass sich die Bremsfläche (3) in Fadenabzugsrichtung (D) der Fadentragfläche (4, 4') allmählich bis auf einen Abstand nähert, der zwischen Null und einem Wert kleiner als die Stärke jeder Windung des Fadens (Y) beträgt.

2. Messliefergerät nach Anspruch 1, **dadurch gekennzeichnet, dass** bei zumindest zwei einander im Bezug auf die Stabkäfigachse (X) zumindest annähernd diametral gegenüberliegenden Stäben (S) je ein Bremselement (P) in einer permanenten Bremsstellung angeordnet ist.

3. Messliefergerät nach Anspruch 1, **dadurch gekennzeichnet, dass** das Bremselement (3) im Wesentlichen radial zur Stabkäfigachse (X) federnd nachgiebig ausgebildet oder angeordnet ist.

4. Messliefergerät nach Anspruch 1, **dadurch gekennzeichnet, dass** das Bremselement (P) mit der Fadentragfläche (4, 4') in Abzugsrichtung (D) einen sich verjüngenden Einlaufspalt (6) und, vorzugsweise bis zum Abzugsende (5), einen sich erweiternden Auslaufspalt (7) begrenzt.

5. Messliefergerät nach Anspruch 4, **dadurch gekennzeichnet, dass** zwischen dem Einlaufspalt (6) und dem Auslaufspalt (7) eine Bremszone (Z) vorliegt, entlang der die Fadentragfläche (4, 4') und die Bremsfläche (3) in Abzugsrichtung (D) zumindest weitgehend parallel zueinander sind.

6. Messliefergerät nach Anspruch 1, **dadurch gekennzeichnet, dass** das Bremselement (P) bei einem beim Abzugsende (5) liegenden Endabschnitt (4') der Fadentragfläche (4, 4') angeordnet ist, vorzugsweise bei einem gegenüber dem in Abzugsrichtung (D) davorliegenden Abschnitt (4) der Fadentragfläche zunehmend in Richtung zur Stabkäfigachse (X) abfallenden Endabschnitt (4').

7. Messliefergerät nach wenigstens einem der vorhergehenden Ansprüche, **dadurch gekennzeichnet, dass** die in Umfangsrichtung gesehene Breite der Fadentragfläche (4, 4') bzw. der Bremszone (Z) in Abzugsrichtung (D) abnimmt.

8. Messliefergerät nach Anspruch 1, **dadurch gekennzeichnet, dass** das Bremselement (P) eine Kufe (2) ist, die in einer außenliegenden stationären Führung (F) im Wesentlichen radial zur Stabkäfigachse (X) beweglich geführt und durch eine Feder (8) in Richtung zum Stab (S) beaufschlagt ist.

9. Messliefergerät nach Anspruch 8, **dadurch gekennzeichnet, dass** der Ausfahrhub der Kufe (2) aus der Führung (F) durch einen, vorzugsweise einstellbaren, Anschlag (11) begrenzt ist.

10. Messliefergerät nach Anspruch 3, **dadurch gekennzeichnet, dass** die Federkraft verstellbar ist.

11. Messliefergerät nach wenigstens einem der vorhergehenden Ansprüche, **dadurch gekennzeichnet, dass** bei mehr als zwei bis maximal bei allen Stäben (S, S') jeweils ein Bremselement (P) in einer permanenten Bremsstellung vorgesehen ist, vorzugsweise bei vier um jeweils annähernd 90° zueinander versetzten Stäben (S).

12. Messliefergerät nach Anspruch 1, **dadurch gekennzeichnet, dass** in einem ausgewählten Stab (S') eine Eingriffsöffnung (15) für das Stoppelement (A) vorgesehen ist, und dass in Wickelrichtung (1) des Aufwickelelementes (W) vor der Eingriffsöffnung (15) für denselben Stab (S') oder für den in Wickelrichtung vorhergehenden Stab (S) ein Bremselement (P) in der permanenten Bremsstellung vorgesehen ist.

13. Messliefergerät nach Anspruch 3, **dadurch gekennzeichnet, dass** jedes Bremselement (P) eine Federzunge (16) ist, die in Abzugsrichtung vor und/oder hinter der Bremszone (Z) stationär gehalten ist.

14. Messliefergerät nach wenigstens einem vorhergehenden Anspruch, **dadurch gekennzeichnet, dass** die vorgesehenen Bremselemente in einem den Stabkäfig (K) umfassenden Ringkörper angeordnet sind.

15. Messliefergerät nach wenigstens einem der vorhergehenden Ansprüche, **dadurch gekennzeichnet, dass** jedem Stab (S, S') ein Permanent-Bremselement (P) zugeordnet ist, und dass Passiviervorrichtungen für die Permanent-Bremselemente (P) vorgesehen sind, mit denen wahlweise jedes Bremselement (P) in einer aus der permanenten Bremsstellung verlagerten Passivstellung haltbar ist.

16. Messliefergerät nach wenigstens einem der vorhergehenden Ansprüche, **dadurch gekennzeichnet, dass** die Stäbe (S, S') zur Veränderung des Durchmessers des Stabkäfigs (K) im Wesentlichen radial verstellbar sind, und dass, vorzugsweise, jedes Bremselement (P) oder seine Führung (F) ebenfalls radial verstellbar angeordnet ist.

17. Messliefergerät nach wenigstens einem der vorhergehenden Ansprüche, **dadurch gekennzeichnet, dass** der Stabkäfig (K) einen Außendurchmesser zwischen etwa 20 bis 60 mm, vorzugsweise zwischen etwa 30 und 45 mm, aufweist, dass entlang eines ausgewählten Stabes (S') ein in Abzugsrichtung ausschließlich durch die Fadenwindungen bis in eine definierte Stoppstellung (Q) transportierbares Stoppelement (A) vorgesehen ist, und dass zumindest bei zwei um je in etwa 90° gegenüber dem ausgewählten Stab (S') in Umfangsrichtung versetzten Stäben (S) je ein Bremselement (P) in einer permanenten Bremsstellung vorgesehen ist, das mit der Fadentragfläche (4, 4') des zugeordneten Stabes (S) eine in Umfangsrichtung auf die definierte Stoppstellung (Q) ausgerichtete Fadenbremszone (Z) definiert, wobei, vorzugsweise, der ausgewählte Stab (S') einer der untersten Stäbe des mit im Wesentlichen horizontaler Stabkäfigachse (X) positionierten Stabkäfigs (K) ist.

## Claims

1. Measuring feeding unit (M), in particular for a jet weaving machine, comprising
a stationary storage body which is formed as an at least substantially round rod cage (K) having essentially axial rods (S, S') which are spaced apart in circumferential direction,
at least one stop device associated to the rod cage (K) from the exterior, the stop device having a stopper element (A) which can be engaged and disengaged, and
a winding-on element (W) which can be rotated in relation to the rod cage (K),
with an outer surface on each rod (S, S') which outer surface defines a substantially axial yarn carrying surface (4, 4') for consecutively arranged windings of a yarn (Y), the yarn carrying surface (4, 4') extending towards a withdrawal end (5) of the rod (S),
**characterised in that**
a braking element (P) is provided in a permanent braking position at at least one of the rods (S, S'), the braking element (P) facing with a braking surface (3) from the outer side of the yarn carrying surface (4, 4'), and that the braking surface (3) gradually approaches the yarn carrying surface (4, 4') in yarn withdrawal direction (W) up to a distance which amounts to between zero and a value which is smaller than the thickness of each winding of the yarn (Y).

2. Measuring feeding unit according to claim 1, **characterised in that** a respective braking element (P) is provided in a permanent braking position at at least two rods (S) which are rods at least substantially diametrically opposite to each other in relation to the axis (X) of the rod cage.

3. Measuring feeding unit according to claim 1, **characterised in that** the braking element (P) is formed or arranged such that it resiliently yields substantially radially to the axis (X) of the rod cage.

4. Measuring feeding unit according to claim 1, **characterised in that** the braking element (P) and the yarn carrying surface (4, 4') jointly limit an entrance gap (6) which converges in withdrawal direction (D), and an exit gap (7) which diverges in withdrawal direction (D), the exit gap (7) extending, preferably, up to the withdrawal end (5).

5. Measuring feeding unit according to claim 4, **characterised in that** a braking zone (Z) is defined between the entrance gap (6) and the exit gap (7), and that within the braking zone (Z) and in withdrawal direction (D) the yarn carrying surface (4, 4') and the braking surface (3) are at least substantially parallel to each other.

6. Measuring feeding unit according to claim 1, **characterised in that** the braking element (P) is arranged at an end portion (4') of the yarn carrying surface (4) situated at the withdrawal end (5), preferably at an end portion (4') which increasingly slopes downwardly in a direction towards the axis (X) of the rod cage and in relation to a portion of the yarn carrying surface (4) which portion is situated in withdrawal direction (D) upstream of the end portion (4').

7. Measuring feeding unit according to at least one of the preceding claims, **characterised in that** the width of the yarn carrying surface (4, 4') or of the braking zone (Z), seen in circumferential direction, decreases in withdrawal direction (D).

8. Measuring feeding unit according to claim 1, **characterised in that** the braking element (P) is a skid (2) which is moveably guided essentially radial to the axis (X) of the rod cage in an exterior stationary guidance (F) and which is urged by a spring (8) in a direction towards the rod (S).

9. Measuring feeding unit according to claim 8, **characterised in that** the movement stroke of the skid (2) out of the guidance (F) is limited by a stop (11) which, preferably, is adjustable.

10. Measuring feeding unit according to claim 3, **characterised in that** the spring force is adjustable.

11. Measuring feeding unit according to at least one of the preceding claims, **characterised in that** a respective braking element (P) is provided in a permanent braking position at more than two up to at maximally all rods (S, S'), preferably, is provided at four rods (S) which are respectively offset in relation to each other by about 90°.

12. Measuring feeding unit according to claim 1, **characterised in that** an engagement opening (15) for the stopper element (A) is provided in one selected rod (S'), and that a braking element (P) is provided in the permanent braking position in winding direction (1) of the winding-on element (W) ahead of the engagement opening (15) of the selected rod (S') or at the preceding rod (S) which is situated ahead of the selected rod in winding direction.

13. Measuring feeding unit according to claim 3, **characterised in that** each braking element (P) is a spring tongue (16) which is stationarily held in withdrawal direction ahead and/or behind the braking zone (Z).

14. Measuring feeding unit according to at least one of the preceding claims, **characterised in that** the provided braking elements (P) are arranged within a ring body which surrounds the rod cage (K).

15. Measuring feeding unit according to at least one of the preceding claims, **characterised in that** a permanent braking element (P) is associated to each rod (S, S'), and that braking element de-activating devices are provided for selectively holding braking elements (P) in a passive position dislocated away from the permanent braking position.

16. Measuring feeding unit according to at least one of the preceding claims, **characterised in that** the rods (S, S') are adjustable substantially radially in order to change the diameter of the rod cage (K), and that, preferably, each braking element (P) or the guidance (F) of each braking element (P) as well is radially adjustable.

17. Measuring feeding unit according to at least one of the preceding claims, **characterised in that** the rod cage (K) has an outer diameter between about 20 mm to 60 mm, preferably between about 30 mm and 45 mm, that a stopper element (A) is provided, which exclusively is transported by the yarn windings in withdrawal direction along one selected rod (S') into a defined stop position (Q), and that a respective single braking element (P) is provided in a permanent braking position at least at two rods (S) which are offset in circumferential direction in relation to the selected rod (S') by about 90°, each of which braking elements (P) also defines in co-action with the yarn carrying surface (4, 4') of the associated rod (S) a yarn braking zone (Z) which is aligned in circumferential direction to the defined stop position (Q), wherein, preferably, the selected rod (S') is one of the lowermost rods of the rod cage (K) which is positioned with substantially horizontal rod cage axis (X).

## Revendications

1. Appareil (M) de fourniture et de mesure, en particulier pour un métier à tisser à jet d'air, qui présente :
- une cage à barreaux (K) stationnaire, au moins approximativement ronde, qui présente un corps d'accumulation formé de barreaux (S, S') essentiellement axiaux et répartis à la périphérie,
- au moins un dispositif d'arrêt associé à l'extérieur du barreau de cage (K) et doté d'un élément d'arrêt (A) qui peut être avancé et reculé et
- un élément d'enroulement (W) qui peut tourner par rapport à la cage à barreaux (K),
- chaque barreau (S, S') présentant une surface extérieure qui définit pour des enroulements successifs d'un fil (Y) une surface (4, 4') essentiellement axiale de support de fil et qui s'étend jusqu'à une extrémité (5) d'extraction du fil du barreau (S),
**caractérisé en ce que**
- pour au moins un barreau (S, S'), il est prévu un élément de freinage (P) disposé dans une position de freinage permanent et dont une surface de freinage (3) est tournée vers l'extérieur de la surface (4, 4') de support de fil et **en ce que** la surface de freinage (3) s'approche progressivement de la surface (4, 4') de support de fil dans la direction (D) d'extraction du fil, jusqu'à une distance qui est comprise entre zéro et une valeur inférieure à l'épaisseur de chaque enroulement du fil (Y).

2. Appareil de fourniture et de mesure selon la revendication 1, **caractérisé en ce qu'**un élément de freinage (P) est disposé dans une position de freinage permanent pour au moins deux barreaux (S) au moins approximativement opposés diamétralement par rapport à l'axe (X) de la cage à barreaux.

3. Appareil de fourniture et de mesure selon la revendication 1, **caractérisé en ce que** l'élément de freinage (3) est formé ou disposé de manière à être élastiquement déformable essentiellement dans le sens radial par rapport à l'axe (X) de la cage à barreaux.

4. Appareil de fourniture et de mesure selon la revendication 1, **caractérisé en ce que** l'élément de freinage (P) délimite avec la surface (4, 4') de support de fil et dans la direction (D) d'extraction un interstice d'entrée (6) qui se rétrécit et un interstice de sortie (7) qui s'évase de préférence jusqu'à l'extrémité d'extraction (5).

5. Appareil de fourniture et de mesure selon la revendication 4, **caractérisé en ce qu'**entre l'interstice d'entrée (6) et l'interstice de sortie (7) est située une zone de freinage (Z) le long de laquelle la surface (4, 4') de support de fil et la surface de freinage (3) sont orientées au moins largement en parallèle l'une à l'autre dans la direction d'extraction (D).

6. Appareil de fourniture et de mesure selon la revendication 1, **caractérisé en ce que** l'élément de freinage (P) est disposé sur une partie d'extrémité (4') de la surface (4, 4') de support de fil située près de l'extrémité d'extraction (5) et de préférence sur une partie (4) de la surface de support de fil située en amont dans la direction d'extraction (D) et dans une partie d'extrémité (4') qui diminue de manière croissante en direction de l'axe (X) de la cage à barreaux.

7. Appareil de fourniture et de mesure selon au moins l'une des revendications précédentes, **caractérisé en ce que** vue dans la direction de la périphérie, la largeur de la surface (4, 4') ou de la zone de freinage (Z) diminue dans la direction d'extraction (D).

8. Appareil de fourniture et de mesure selon la revendication 1, **caractérisé en ce que** l'élément de freinage (P) est un panier (2) qui est guidé à déplacement essentiellement radial par rapport à l'axe (X) de la cage à barreaux dans un guide stationnaire (S) situé à l'extérieur et est sollicité en direction du barreau (S) par un ressort (8).

9. Appareil de fourniture et de mesure selon la revendication 8, **caractérisé en ce que** la course de sortie du panier (2) hors du guide (F) est limitée par une butée (11) de préférence ajustable.

10. Appareil de fourniture et de mesure selon la revendication 3, **caractérisé en ce que** la force du ressort est ajustable.

11. Appareil de fourniture et de mesure selon au moins l'une des revendications précédentes, **caractérisé en ce qu'**un élément de freinage (P) respectif est prévu dans une position de freinage permanent pour plus de deux à au plus tous les barreaux (S, S'), et de préférence sur quatre barreaux (S) décalés les uns des autres d'environ 90°.

12. Appareil de fourniture et de mesure selon la revendication 1, **caractérisé en ce que** dans un barreau (S') sélectionné, une ouverture d'engagement (15) est prévue pour l'élément d'arrêt (A) et **en ce que** dans la direction d'enroulement (1) de l'élément d'enroulement (W), un élément de freinage (P) est prévu dans la position de freinage permanent en amont de l'ouverture d'engagement (15) du même barreau (S') ou pour l'élément (S) précédent dans la direction d'enroulement.

13. Appareil de fourniture et de mesure selon la revendication 3, **caractérisé en ce que** chaque élément de freinage (P) est une languette élastique (16) qui est maintenue en position stationnaire en amont et/ou en aval de la zone de freinage (Z) dans la direction d'extraction.

14. Appareil de fourniture et de mesure selon au moins l'une des revendications précédentes, **caractérisé en ce que** les éléments de freinage prévus sont disposés dans un corps annulaire qui entoure la cage à barreaux (K).

15. Appareil de fourniture et de mesure selon au moins l'une des revendications précédentes, **caractérisé en ce qu'**un élément de freinage permanent (P) est associé à chaque barreau (S, S') et **en ce que** des dispositifs de désactivation qui permettent de maintenir sélectivement chaque élément de freinage (P) dans une position passive décalée par rapport à la position de freinage permanent sont prévus pour les éléments de freinage permanent (P).

16. Appareil de fourniture et de mesure selon au moins l'une des revendications précédentes, **caractérisé en ce que** les barreaux (S, S') peuvent être ajustés radialement pour modifier le diamètre de la cage à barreaux (K) et **en ce que** chaque élément de freinage (P) ou son guide (F) sont également et de préférence disposés de manière à pouvoir être ajustés radialement.

17. Appareil de fourniture et de mesure selon au moins l'une des revendications précédentes, **caractérisé en ce que** la cage à barreaux (K) a un diamètre extérieur compris entre environ 20 et 60 mm et de préférence entre environ 30 et 45 mm, **en ce qu'**un élément d'arrêt (A) peut être transporté dans la direction d'extraction exclusivement par les enroulements de fil jusque dans une position définie d'arrêt (Q) et **en ce qu'**au moins lorsque deux barreaux (S) sont décalés dans la direction de la périphérie d'environ 90° par rapport au barreau (S') sélectionné, un élément de freinage (P) est disposé dans une position de freinage permanent, cet élément de freinage définissant avec la surface (4, 4') de support de fil du barreau (S) associé une zone (Z) de freinage de fil orientée dans le sens de la périphérie sur la position définie d'arrêt (Q), le barreau sélectionné (S') étant l'un des barreaux inférieurs de la cage à barreaux (K) dont l'axe (X) est placé essentiellement à l'horizontale.
